# FASCICULE DE BREVET EUROPEEN

(11) **EP 1 983 388 B1**
(45) Date de publication et mention de la délivrance du brevet: **20.01.2010**
(21) Numéro de dépôt: 07106376.2
(22) Date de dépôt: 18.04.2007
(51) Int. Cl.: G04B 15/06

(54) **Echappement à impulsions directes pour pièce d'horlogerie**
Direktimpulshemmung für Uhren
Direct-pulse escapement for timepiece

(43) Date de publication de la demande: 22.10.2008
(73) Titulaire: ETA SA Manufacture Horlogère Suisse, 2540 Grenchen (CH)
(72) Inventeur: Cabezas Jurin, Andrés, 1400, Yverdon (CH); Conus, Thierry, 2543, Lengnau (CH)
(74) Mandataire: Ravenel, Thierry Gérard Louis

(56) Documents cités:
- EP-A- 1 045 297
- CH-A- 4 698
- US-A- 594 446
- US-A- 1 091 261

## Description

La présente invention est relative à un échappement pour pièce d'horlogerie comprenant un mobile d'échappement entraîné par un rouage, un balancier auquel est associé un spiral, des moyens utilisant l'énergie développée par le mobile pour relancer périodiquement le balancier et des moyens pour bloquer temporairement ledit mobile après chaque relance dudit balancier.

La plupart des échappements connus obéissent à la description très générale qui vient d'être donnée.

C'est le cas de l'échappement à ancre suisse où les moyens de relance du balancier et de repos du mobile sont réunis dans une ancre comportant deux palettes, chacune de celles-ci remplissant à la fois la fonction de relance du balancier et celle de repos du mobile d'échappement. Dans ce système le balancier reçoit deux impulsions par oscillation, non pas directement, mais par l'intermédiaire de l'ancre interposée entre le mobile d'échappement et le balancier.

C'est le cas également de l'échappement coaxial et de l'échappement à roue simple décrits dans l'ouvrage intitulé : « La Montre : principes et méthodes de fabrication » de George Daniels, Editions Scriptar S.A. La Conversion, Lausanne 1993, pages 240 à 248. Dans ces échappements les moyens de repos du mobile d'échappement sont assurés par une ancre comportant deux palettes de repos. Les moyens de relance du balancier sont assurés d'une part par une première palette d'impulsion disposée sur l'ancre et d'autre part par une seconde palette d'impulsion disposée sur le plateau du balancier. Dans ces systèmes, le balancier reçoit également deux impulsions par oscillation, l'une indirecte par la première palette disposée sur l'ancre et l'autre directe par la seconde palette disposée sur le plateau.

On connait également du document EP-A-1 045 297 un échappement pour pièce d'horlogerie comprenant un mobile d'échappement entraîné par un rouage, un balancier auquel est associé un spiral, des moyens utilisant l'énergie développée par le mobile pour relancer périodiquement le balancier et des moyens pour bloquer temporairement ledit mobile après chaque relance dudit balancier, un bloqueur entraîné périodiquement par le balancier, ce bloqueur étant pourvu de première et seconde palettes de repos arrangées pour coopérer avec lesdites dents dudit mobile, ledit échappement comprenant en outre une première palette d'impulsion solidaire du balancier et coopérant directement avec les dents dont est pourvu le mobile.

Ainsi, de la connaissance des auteurs de la présente invention, il n'existe pas d'échappement où le balancier reçoit deux impulsions par oscillation, soit une impulsion par alternance, ces impulsions étant conférées directement au balancier par le mobile d'échappement sans éléments intermédiaires. On comprendra qu'une action directe du mobile d'échappement sur le balancier ne peut qu'augmenter le rendement du système puisqu'on évite des pièces intercalées.

L'invention a donc pour objet un échappement défini par la revendication 1 du brevet.

L'invention va être expliquée maintenant en détail ci-dessous par un mode d'exécution donné en exemple non limitatif, cette exécution étant illustrée par les dessins annexés dans lesquels :
- la figure 1 est une vue en plan de l'échappement selon l'invention, et
- les figures 2 à 13 sont des vues en plan expliquant les phases de fonctionnement de l'échappement selon l'invention, ces phases couvrant une oscillation complète du balancier.

La figure 1 est une vue en plan du mécanisme d'échappement selon un mode préféré d'exécution de la présente invention. Cet échappement comprend un mobile d'échappement 1 entraîné par un rouage, ce dernier n'étant pas représenté au dessin. Ce rouage est généralement entraîné par un barillet et tourne, quand il est entraîné dans le sens indiqué par la flèche 30. L'échappement comporte encore un balancier 2 associé à un spiral non représenté ici. Le balancier 2 est représenté partiellement par une serge 11 et quatre rayons 18, 19, 20, 21. Le balancier 2 pivote sur un axe ou arbre 10 et tourne dans le sens des flèches 31 ou 32 selon l'alternance considérée. Des moyens sont mis en oeuvre qui utilisent l'énergie développée par le mobile 1 pour relancer périodiquement le balancier 2. Ces moyens comprennent des première et seconde palettes d'impulsion 3 et 4 qui sont solidaires du balancier 2 et qui coopèrent directement avec les dents dont est pourvu le mobile 1. D'autres moyens sont mis en oeuvre pour bloquer temporairement le mobile 1 après chaque relance du balancier 2. Ces moyens consistent en un bloqueur 5 pivotant sur un axe ou arbre 14. Le bloqueur est entraîné périodiquement par le balancier 2 et est équipé de première et seconde palettes de repos 6 et 7 arrangées pour coopérer avec les dents du mobile 1.

Plus précisément, et comme le montre bien la figure 1 qui se trouve être un mode d'exécution choisi parmi d'autres relatif à l'invention, le mobile d'échappement 1 comprend une pluralité de roues solidaires les unes des autres et montées coaxialement les unes sur les autres, soit en l'occurrence au moins une première roue 8 de grand diamètre et une seconde roue 9 de plus petit diamètre. La palette d'impulsion 3 est arrangée pour coopérer avec la grande roue 8 et la palette d'impulsion 4 est arrangée pour coopérer avec la petite roue 9.

On peut montrer que l'utilisation de deux roues 8 et 9 de diamètres différents permet d'augmenter la sécurité de fonctionnement du système. Dans ces conditions en effet, l'angle durant lequel une dent de la roue 8 accompagne la palette d'impulsion 3 (voir figures 4 et 5) et l'angle durant lequel une dent de la roue 9 accompagne la palette d'impulsion 4 (voir figures 10 et 11), sont nettement plus importants que si le mobile d'échappement 1 était équipée d'une roue unique. Ainsi augmenter l'angle d'accompagnement ou de contact entre dent et palette ne peut qu'assurer une meilleure sécurité de fonctionnement de tout l'échappement, tant il est vrai qu'un angle trop faible ne laisse aucune réserve de sécurité, compte tenu des tolérances de fabrication inhérentes aux pièces mécaniques qui sont ici en jeu.

La figure 1 montre encore que les première et seconde palettes de repos 6 et 7 sont arrangées pour coopérer avec la roue de petit diamètre 9. Cependant l'invention n'est pas limitée à cette façon de faire. En effet, ces palettes de repos pourraient tout aussi bien coopérer avec les dents de la grande roue 8 ou encore coopérer avec une roue supplémentaire qui leur serait entièrement dévolue.

La roue de petit diamètre 9 de la figure 1 pourrait être unique et étampée d'une seule pièce. Par commodité de fabrication on a choisi d'utiliser deux roues identiques 22 et 23 montées l'une sur l'autre et décalées angulairement. (Le dessin montre ici deux diamètres légèrement différents pour une bonne compréhension de l'assemblage).

On observera encore que la grande roue 8 constituant le mobile d'échappement 1 est entièrement confinée dans un espace s'étendant entre l'axe 10 et la serge 11 du balancier 2. Plus particulièrement, la première palette d'impulsion 3 est située dans une zone périphérique du balancier 2 qui pourrait être sa serge 11, mais que le mode d'exécution pris en exemple situe à l'extrémité d'un des rayons 18 dont est pourvu ledit balancier. Cette disposition est entièrement nouvelle puisque le balancier est utilisé ici non seulement comme organe régulateur du garde-temps, mais encore, par l'intermédiaire de la palette 3, comme élément de sa propre relance par une des dents dont est pourvue la première et grande roue d'échappement 8. Quant à la seconde palette d'impulsion 4, la figure 1 montre qu'elle est fixée à l'extrémité d'une jambe 12 pour coopérer avec les dents de la seconde et petite roue d'échappement 9. L'autre extrémité 15 de cette jambe 12 est fixée à proximité ou autour de l'axe 10 du balancier 2. Cette extrémité 15 de la jambe 12 pourrait être comparée au plateau que l'on rencontre couramment en horlogerie et cela d'autant plus qu'elle est équipée d'une cheville 17 comme on le verra ci-après.

La figure 1 montre enfin comment est réalisé le bloqueur 5 installé pour bloquer temporairement le mobile d'échappement 1 après chaque relance du balancier. Le bloqueur 5 est une bascule 13 articulé sur un axe 14. Il est équipé de première et seconde palettes de repos 6 et 7 arrangées pour coopérer avec la seconde et petite roue d'échappement 9. Le bloqueur 5 comporte une fourchette 16 arrangée pour coopérer avec une cheville 17 qui, comme on l'a vu au paragraphe ci-dessus, est solidaire du balancier 2 ou, plus exactement, de l'extrémité 15 de la jambe 12 elle-même fixée au balancier, cette cheville 17 étant située à proximité de l'axe 10 dudit balancier. La figure 1 montre encore que le bloqueur 5 est muni d'une queue 24 pour borner son excursion entre deux goupilles de limitation 25 et 26. La fourchette 16 est équipée normalement d'un dard qui prévient le basculement accidentel du bloqueur. Ce dard n'est pas représenté sur la figure 1.

On va expliquer maintenant le fonctionnement de l'échappement selon l'invention. Une oscillation complète du balancier 2 est illustrée aux figures 2 à 13. Les différentes phases de fonctionnement vont être passées en revue ci-dessous.

En figure 2, le balancier tourne dans le sens de la flèche 31. Le mobile d'échappement 1 est au repos, retenu qu'il est par la palette de repos 6 qui est en appui sur la dent 40 de la seconde et petite roue 9. La queue 24 du bloqueur 5 est en appui sur la goupille de limitation 25. La cheville 17 solidaire du balancier 2 a pénétré dans l'espace libre que présente la fourchette 16 et est entrée en contact avec une dent de cette fourchette. C'est la phase de début de dégagement de la palette de repos 6.

Comme le montre la figure 3, le balancier 2 a continué de tourner dans le sens de la flèche 31 faisant pivoter le bloqueur 5 dans le sens de la flèche 33. Ce pivotement amène la palette de repos 6 à l'extrémité de la dent 40 de la roue 9 et à sortir de l'emprise de cette dent. C'est la phase de libération du mobile d'échappement 1. On remarquera par ailleurs qu'en tournant, le balancier 2 a amené la première palette d'impulsion 3 dont il est pourvu à couper la trajectoire de la dent 50 de la première grande roue 8 composant le mobile d'échappement 1.

En figure 4 le mobile d'échappement 1 est libéré et tourne dans le sens de la flèche 30 actionné qu'il est par son rouage mû à son tour par un barillet. La dent 50 de la grande roue 8 a rattrapé la palette d'impulsion 3 solidaire du balancier 2, puis entre en contact avec elle. C'est une phase de début d'impulsion destinée à relancer le balancier.

La phase de fin d'impulsion est montrée en figure 5. Le mobile d'échappement 1, tournant dans le sens de la flèche 30, a amené la dent 50 de sa grande roue 8 dans la position montrée par la figure, c'est-à-dire sur le point de lâcher prise. On observera qu'en tournant, le balancier 2 a continué à entraîner par la cheville 17 dont il est muni, le bloqueur 5 dans le sens de la flèche 33, ce qui a pour conséquence d'amener la seconde palette d'impulsion 7 à couper la trajectoire de la dent 44 de la petite roue 9 composant le mobile d'échappement 1 et à préparer ainsi le prochain repos.

La figure 6 montre la prise de repos de la dent 44 de la petite roue 9 sur la palette de repos 7. Le balancier 2 poursuit sa rotation dans le sens de la flèche 31 et la cheville 17 est sur le point de sortir de la fourchette 16.

La figure 7 montre l'échappement de l'invention en état de repos total. Par effet de tirage provoqué par le couple exercé sur le mobile d'échappement 1, la palette de repos 7 s'est enfoncée plus profondément sur la dent 44 de la petite roue 9 et la queue 24 du bloqueur 5 vient prendre appui sur la goupille de limitation 26. Dès cet instant le balancier parcourt son arc supplémentaire selon le sens de la flèche 31 puis inverse sons sens et rebrousse chemin selon le sens de la flèche 32. Cette phase marque la fin de la première alternance composant l'oscillation sous examen.

La figure 8 montre un bloqueur 5 se trouvant dans la même situation que celle analysée précédemment. Ici cependant, le balancier 1 revenant dans le sens de la flèche 32, la cheville 17 entre en contact avec la fourchette 16 du bloqueur 5. C'est une phase de début de dégagement du mobile d'échappement 1.

Comme cela est apparent en figure 9, le balancier 2 a poursuivi sa course dans le sens de la flèche 32 et, via la cheville 17 et la fourchette 16, a entraîné le bloqueur 5 dans le sens de la flèche 34. La queue 24 du bloqueur 5 a décollé de la goupille de limitation 26 et la palette de repos 7 s'est extraite de l'emprise de la dent 44 de la petite roue 9. C'est une phase de libération du mobile d'échappement 1. Ici encore, on remarquera qu'en tournant le balancier 2 a amené la seconde palette d'impulsion 4 dont il est équipé à couper la trajectoire de la dent 45 de la petite roue 9 composant le mobile d'échappement 1 ce qui prépare ainsi la prochaine impulsion.

En figure 10 le mobile d'échappement 1 est libéré et tourne dans le sens de la flèche 30 actionné par son rouage comme on l'a dit plus haut. La dent 45 de la petite roue 9 a rattrapé la palette d'impulsion 4 puis entre en contact avec elle. C'est à nouveau une phase de début d'impulsion destiné à relancer le balancier.

La phase de fin d'impulsion est présentée en figure 11. Le mobile d'échappement 1, tournant dans le sens de la flèche 30, a amené la dent 45 de sa petite roue 9 dans la position illustrée par la figure, c'est-à-dire sur le point de lâcher prise. On observera à nouveau qu'en tournant dans le sens de la flèche 32, le balancier 2 a continué à entraîner par la cheville 17 le bloqueur 5 dans le sens de la flèche 34, ce qui a pour résultat d'amener la première palette d'impulsion 6 à couper la trajectoire de la dent 42 de la petite roue 9 et à préparer ainsi le prochain repos.

La figure 12 montre la prise de repos de la dent 42 de la petite roue 9 sur la palette de repos 6. Le balancier 2 poursuit sa course dans le sens de la flèche 32 et la cheville 17 est sur le point de quitter la fourchette 16.

La figure 13 montre l'échappement de l'invention en état de repos total. Par effet de tirage, la palette de repos 6 s'est enfoncée plus profondément sur la dent 42 de la petite roue 9 et la queue 24 du bloqueur 5 vient s'appuyer sur la goupille de limitation 25. Dès cet instant, le balancier 2 parcourt son arc supplémentaire selon le sens de la flèche 32 puis inverse son sens et rebrousse chemin selon le sens de la flèche 31. Cette phase marque la fin de la seconde alternance composant l'oscillation sous examen. A partir de ce moment un nouveau cycle reprend et l'on se retrouve dans la situation du début, c'est-à-dire celle représentée en figure 2.

## Revendications

1. Echappement pour pièce d'horlogerie comprenant un mobile d'échappement (1) entraîné par un rouage, un balancier (2) auquel est associé un spiral, des moyens utilisant l'énergie développée par le mobile pour relancer périodiquement le balancier et des moyens pour bloquer temporairement ledit mobile après chaque relance dudit balancier, un bloqueur (5) entraîné périodiquement par le balancier, ce bloqueur étant pourvu de première (6) et seconde (7) palettes de repos arrangées pour coopérer avec lesdites dents dudit mobile, ledit échappement comprenant en outre une première (3) palette d'impulsion solidaire du balancier (2) et coopérant directement avec les dents dont est pourvu le mobile (1), ledit échappement étant **caractérisé en ce qu'**il comprend en outre une deuxième (4) palette d'impulsion solidaire du balancier (2) et coopérant directement avec les dents dont est pourvu le mobile (1).

2. Echappement selon la revendication 1, **caractérisé en ce que** le mobile d'échappement (1) comprend une pluralité de roues solidaires et coaxiales dont au moins des première (8) et seconde (9) roues, la première présentant un diamètre plus grand que la seconde, les première (8) et seconde (9) roues coopérant respectivement avec les première (3) et seconde (4) palettes d'impulsion, les première (6) et seconde (7) palettes de repos étant arrangées pour coopérer avec l'une quelconque des roues dont est muni le mobile d'échappement (1).

3. Echappement selon la revendication 2, **caractérisé en ce que** la première roue d'échappement (8) est entièrement confinée dans un espace s'étendant entre l'axe (10) et la serge (11) dont est pourvu le balancier (2), que la première palette d'impulsion (3) est située dans une zone périphérique du balancier pour coopérer avec la première roue d'échappement (8) et que la seconde palette d'impulsion (4) est fixée à l'extrémité d'une jambe (12) dont l'autre extrémité (15) est fixée autour de l'axe (10) du balancier (2) pour coopérer avec la seconde roue d'échappement (9).

4. Echappement selon la revendication 2, **caractérisé en ce que** le bloqueur (5) est une bascule (13) articulée sur un axe (14), ce bloqueur comprenant une fourchette (16) arrangée pour coopérer avec une cheville (17) solidaire du balancier (2) et située à proximité de l'axe (10) de ce dernier, les première (6) et seconde (7) palettes de repos étant arrangées pour coopérer avec la seconde roue d'échappement (9).

## Claims

1. Escapement for a timepiece including an escape wheel set (1) driven by a gear train, a balance (2) associated with a balance spring, means using the energy developed by the wheel set for periodically launching the balance and means for temporarily locking said wheel set after each launch of said balance, a brake lever (5) driven periodically by the balance, said brake lever (5) being provided with first (6) and second (7) locking pallet stones arranged for cooperating with said teeth of said wheel set, said escapement further including a first (3) impulse pallet stone secured to the balance (2) and cooperating directly with the teeth of the wheel set (1), said escapement being **characterized in that** it further includes a second impulse pallet stone (4) secured to the balance (2) and cooperating directly with the teeth of the wheel set (1).

2. Escapement according to claim 1, **characterized in that** the wheel set (1) includes a plurality of coaxial wheels secured to each other, including at least first (8) and second (9) wheels, the first having a larger diameter than the second, the first (8) and second (9) wheels respectively cooperating with the first (3) and second (4) impulse pallet stones, the first (6) and second (7) locking pallet stones being arranged for cooperating with any of the wheels of the wheel set (1).

3. Escapement according to claim 2, **characterized in that** the first escape wheel (8) is entirely confined within a space extending between the arbour (10) and the felloe (11) of the balance (2), **in that** the first impulse pallet stone (3) is located in a peripheral zone of the balance for cooperating with the first escape wheel (8) and **in that** the second impulse pallet stone (4) is secured to the end of a leg (12) whose other end (15) is secured around the arbour (10) of the balance (12) for cooperating with the second escape wheel (9).

4. Escapement according to claim 2, **characterized in that** the brake lever (5) is a lever (13) articulated on an arbour (14), said brake lever including a fork (16) arranged for cooperating with an impulse pin (17) secured to the balance (2) and located in proximity to the axis (10) of the latter, the first (6) and second (7) locking pallet stones being arranged for cooperating with the second escape wheel (9).

## Patentansprüche

1. Hemmung für ein Zeitmessgerät, die einen von einem Räderwerk angetriebenen Hemmungsdrehteil (1), eine Unruh (2), der eine Spiralfeder zugeordnet ist, Mittel, welche die durch den Drehteil freigesetzte Energie verwenden, um die Unruh periodisch erneut anzutreiben, sowie Mittel, um den Drehteil nach jedem erneuten Antrieb der Unruh vorübergehend zu blockieren, und einen periodisch von der Unruh angetriebenen Blockierhebel (5) umfasst, wobei dieser Blockierhebel mit einer ersten (6) und mit einer zweiten (7) Ruhepalette versehen ist, die derart angeordnet sind, dass sie mit den Zähnen des Drehteils zusammenwirken, wobei die Hemmung zudem eine erste Antriebspalette (3) umfasst, die mit der Unruh (2) fest verbunden ist und direkt mit den Zähnen, womit der Drehteil (1) versehen ist, zusammenwirkt, welche Hemmung **dadurch gekennzeichnet ist, dass** sie zudem eine zweite Antriebspalette (4) umfasst, die mit der Unruh (2) fest verbunden ist und direkt mit den Zähnen, womit der Drehteil (1) versehen ist, zusammenwirkt.

2. Hemmung nach Anspruch 1, **dadurch gekennzeichnet, dass** der Hemmungsdrehteil (1) eine Vielzahl von fest miteinander verbundenen und koaxialen Rädern umfasst, darunter wenigstens ein erstes (8) und ein zweites (9) Rad, welches erste Rad einen Durchmesser aufweist, der grösser ist als derjenige des zweiten Rades, wobei das erste (8) und das zweite (9) Rad mit der ersten (3) bzw. mit der zweiten (4) Antriebspalette zusammenwirken, wobei die erste (6) und die zweite (7) Ruhepalette derart angeordnet sind, dass sie mit irgendeinem der Räder, womit der Hemmungsdrehteil (1) ausgerüstet ist, zusammenwirken.

3. Hemmung nach Anspruch 2, **dadurch gekennzeichnet, dass** das erste Hemmungsrad (8) vollständig in einem Raum eingeschlossen ist, der sich zwischen der Welle (10) und dem Fusskreis (11), womit die Unruh (2) ausgerüstet ist, erstreckt, dass sich die erste Antriebspalette (3) in einem peripheren Bereich der Unruh befindet, um mit dem ersten Hemmungsrad (8) zusammenzuwirken, und dass die zweite Antriebspalette (4) am Ende eines Hebels (12), dessen anderes Ende (15) um die Welle (10) der Unruh (2) angebracht ist, befestigt ist, um mit dem zweiten Hemmungsrad (9) zusammenzuwirken.

4. Hemmung nach Anspruch 2, **dadurch gekennzeichnet, dass** der Blockierhebel (5) aus einer Wippe (13) besteht, die gelenkig auf einer Welle (14) angeordnet ist, wobei dieser Blockierhebel eine Gabel (16) umfasst, die derart angeordnet ist, dass sie mit einem Stift (17) zusammenwirkt, der mit der Unruh (2) fest verbunden ist und sich in der Nähe von der Welle (10) dieser Letzteren befindet, wobei die erste (6) und die zweite (7) Ruhepalette derart angeordnet sind, dass sie mit dem zweiten Hemmungsrad (9) zusammenwirken.
